# EUROPÄISCHE PATENTSCHRIFT

(11) **EP 4 521 022 B1**
(45) Veröffentlichungstag und Bekanntmachung des Hinweises auf die Patenterteilung: **22.04.2026**
(21) Anmeldenummer: 24189472.4
(22) Anmeldetag: 18.07.2024
(51) Int. Cl.: F23J 15/02, F23J 13/06, B03C 3/06, F24B 1/02

(54) **KAMINOFEN MIT ELEKTROSTATISCHEM PARTIKELABSCHEIDER**
FIREPLACE WITH ELECTROSTATIC PARTICLE SEPARATOR
POÊLE-CHEMINÉE AVEC SÉPARATEUR DE PARTICULES ÉLECTROSTATIQUE

(30) Priorität: 05.09.2023 DE 102023123841
(43) Veröffentlichungstag der Anmeldung: 12.03.2025
(73) Patentinhaber: Karl Schräder Nachf. Inh. Karl-Heinz Schräder e.K., 59174 Kamen (DE)
(72) Erfinder: Schmitt, Klaus, 44359 Dortmund (DE); Schräder, Karl-Heinz, 59174 Kamen (DE)
(74) Vertreter: Schneiders & Behrendt Bochum

(56) Entgegenhaltungen:
- EP-A1- 3 736 491
- EP-A2- 4 033 150
- EP-B1- 1 193 445
- DE-A1- 102008 005 096
- DE-U1- 202009 013 497

## Beschreibung

Die Erfindung betrifft einen Kaminofen mit einer oberhalb von dessen Brennraum angeordneten Rauchumlenkkammer, die mit zwei gleichartig ausgestalteten Rauchabgängen versehen ist, von denen der erste nach oben und der zweite nach hinten aus dem Kaminofen heraustritt, wobei jeweils einer dieser Rauchabgänge an ein zum Schornstein führendes Rauchrohr angeschlossen ist, während der jeweils andere Rauchabgang durch einen Blinddeckel verschlossen ist.

Der Sinn und Zweck der beiden aus der Rauchumlenkkammer herausführenden Rauchabgänge besteht darin, den so ausgestalteten Kaminofen ohne konstruktive Änderungen wahlweise entweder an ein senkrecht nach oben oder ein waagerecht nach hinten führendes Rauchrohr anschließen zu können. Bei Anschluss eines vertikal nach oben führenden Rauchrohres wird der horizontal nach hinten führende Rauchabgang der Rauchumlenkkammer mit dem Blinddeckel verschlossen. Umgekehrt wird bei Anschluss eines horizontal nach hinten führenden Rauchrohres der vertikal nach oben führende Rauchabgang der Rauchumlenkkammer mit dem Blinddeckel verschlossen. Dabei benötigt man selbstverständlich für den Anschluss des Rauchrohrs einerseits und des Blinddeckel andererseits an allen Schnittstellen gleichartig ausgebildete Anschlussflansche.

Beim Einsatz von Kaminöfen, die in der Regel mit Holz befeuert werden, wird seit geraumer Zeit gefordert, den im Rauchgas enthaltenen Staub zu reduzieren. Zu diesem Zweck ist es bekannt, elektrostatisch arbeitende Staubabscheider an geeigneter Stelle vorzusehen, und zwar meistens außerhalb des Kaminofens im Bereich hinter dessen Rauchabgang oder am Schornstein. Solche elektrostatisch arbeitenden Staubscheider benötigen in der Regel viel Einbauraum und aufwendige elektrische Installationen.

Im Stand der Technik sind solche Kaminöfen beispielsweise offenbart in den Schriften DE 20 2009 013497 U1, EP 1 193 445 B1, EP 4 033 150 A2, EP 3 736 491 A1 und DE 10 2008 005096.

Aufgabe der Erfindung ist es, bei einem Kaminofen der eingangsgenannten Art die Rauchumlenkkammer und deren besonders ausgestalteten Rauchabgänge für eine elektrostatisch wirkenden Staubabscheidung zu nutzen.

Zur Lösung dieser Aufgabe schlägt die Erfindung ausgehend von einem Kaminofen der eingangs genannten Art vor, dass die Wandungen der Rauchumlenkkammer und der sich anschließenden Rauchabgänge als Abscheideelektroden einer elektrostatisch wirkenden Staubabscheidevorrichtung ausgebildet sind, und dass im Innenraum der Rauchumlenkkammer eine Sprühelektrode angeordnet ist, die elektrisch isoliert von dem Blinddeckel getragen wird.

Elektrostatisch wirkende Staubabscheidevorrichtungen für das Abscheiden von Feinstaub aus Rauchgas arbeiten häufig mit einer elektrisch negativ geladenen Sprühelektrode (Kathode), mit welcher die in dem Rauchgas enthaltenen Staubpartikel -elektrostatisch aufgeladen werden, und mit möglichst großflächigen Abscheideelektroden mit Nullpotenzial (Anode), an welchen sich die elektrisch aufgeladenen Staubpartikel niederschlagen. Nach der Lehre der Erfindung werden die Wände und Umlenkeinrichtungen der Rauchumlenkkammer sowie die sich anschließenden Rauchabgänge als Abscheideelektroden benutzt. Sie bestehen deshalb aus einem elektrisch leitfähigen Metall und sind entsprechend geerdet. Die zur Aufladung der im Rauchgas enthaltenen Staubpartikel dienende Sprühelektrode wird nach der Lehre der Erfindung elektrisch isoliert von dem Blinddeckel getragen und ragt freitragend in den Innenraum der als Abscheideelektrode genutzten Rauchumlenkkammer.

Eine besonders bevorzugte Ausführungsform der Erfindung sieht vor, dass der die Sprühelektrode tragende Blinddeckel mit einer Hochspannung-Zuführungsleitung verbunden ist, die von außen durch den Blinddeckel hindurchgeführt ist und anschließend durch einen an der Innenseite des Blinddeckels befestigten, rohrförmigen Isolator verläuft, der bis in den Innenraum der Rauchumlenkkammer ragt und an seinem distalen Ende mit einem Elektrodenhalter versehen ist, der die mit der Hochspannungs-Zuführungsleitung verbundene Sprühelektrode in Position hält.

Durch die Verwendung des ohnehin vorhandenen Blinddeckels als Sprühelektrodenhalter wird in erheblichem Umfange Einbauraum für die elektrostatisch wirkende Staubabscheidevorrichtung eingespart und zusätzlich die Möglichkeit geschaffen, bereits vorhandene Kaminöfen der eingangs genannten Art auf einfache Art und Weise mit einer solchen Staubabscheidevorrichtung nachzurüsten.

Weiterhin ist vorgesehen, dass der rohrförmige Isolator mittig in dem vom Blinddeckel abgedeckten Rauchabgang der Rauchumlenkkammer verläuft, während die von dem Blinddeckel getragene Sprühelektrode mittig in dem mit dem Rauchrohr verbundenen Rauchabgang der Rauchumlenkkammer angeordnet ist. Hierdurch wird erreicht, dass alle Hochspannung führenden Teile einen maximalen Abstand von den sie umgebenden Teilen mit Nullpotenzial haben, so dass Funkenüberschläge vermieden werden.

Eine besonders gute Isolierung der Hochspannungs-Zuführungsleitung wird erreicht, wenn der rohrförmige Isolator als Glasrohr ausgebildet ist, welches die Hochspannung-Zuführungsleitung mit einem Abstand von mindestens 5 Millimetern umgibt und außerdem noch evakuiert ist.

Ein Ausführungsbeispiel der Erfindung wird im Folgenden anhand der Zeichnung näher erläutert. Es zeigen:
Figur 1: schematisch in einem vertikalen Schnitt einen Kaminofen gemäß der Erfindung mit vertikal angeschlossenem Rauchrohr;
Figur 2: schematisch in einem vertikalen Schritt ein Kaminofen gemäß der Erfindung mit horizontal angeschlossenem Rauchrohr;
Figur 3: schematisch in Seitenansicht den Blinddeckel mit der Tragvorrichtung für die Sprühelektrode.

In der Zeichnung ist das Gehäuse des Kaminofens mit dem Bezugszeichen 1 bezeichnet. In diesem Gehäuse 1 befindet sich einen Brennraum 2, dessen Innenraum von außen durch eine Glasscheibe 3 hindurch sichtbar ist.

Oberhalb des Brennraumes 2 befindet sich in dem Gehäuse 1 eine Rauchumlenkkammer 4, die mit zwei Umlenkblechen 4a und 4b versehen ist und zwei gleichartig ausgestaltete Rauchabgänge 5 und 6 aufweist, von denen der erste (nämlich der Rauchabgang 5) vertikal nach oben und der zweite (nämlich der Rauchgasabgang 6) horizontal nach hinten aus dem Gehäuse1 des Kaminofens bzw. dessen Rauchumlenkkammer 4 herausführt.

Die Wandungen der Rauchumlenkkammer 4 sowie deren Umlenkbleche 4a und 4b und die Wandungen der Rauchabgänge 5 und 6 bestehen aus elektrisch leitfähigem Metall und sind geerdet, damit sie in der nachfolgend geschilderten elektrostatisch wirkenden Staubabscheidevorrichtung als Abscheideelektrode dienen können.

Beim in Figur 1 dargestellten Ausführungsbeispiel ist an den vertikal nach oben führende Rauchabgang 5 ein zu einem nicht dargestellten Schornstein führendes Rauchrohr 7 angeschlossen. Weiterhin ist der horizontal nach hinten führende Rauchabgang 6 von einem Blinddeckel 8 abgedeckt. Dabei sind die Anschlusselemente (Flanschverbindungen) zwischen dem Rauchabgang 5 und dem Rauchrohr 7 einerseits und dem Rauchabgang 6 und dem Blinddeckel 8 andererseits gleichartig ausgebildet, sodass im Bedarfsfall das Rauchrohr 7 auch am horizontalen Rauchabgang 6 und der Blinddeckel 8 am vertikalen Rauchabgang 5 befestigt werden kann, wie in Figur 2 dargestellt ist.

Nach der Lehre der Erfindung ist der Blinddeckel 8 mit einer Hochspannungs-Zuführungsleitung 9 versehen, die isoliert von außen durch den Blinddeckel 8 hindurchgeführt ist und anschließend durch einen an der Innenseite des Blinddeckels 8 befestigten, rohrförmigen Isolator 10 verläuft. Dieser Isolator 10 ist als evakuiertes Glasrohr ausgebildet, welches die Hochspannungs-Zuführungsleitung 9 mit einem Mindestabstand von 5 mm umgibt und an seinem distalen Ende mit einem Elektrodenhalter 11 versehen ist, der eine Sprühelektrode 12 trägt.

Dabei sind die Abmessungen, die Form und die Lage des Isolators 10, des Elektrodenhalters 11 und der Sprühelektrode 12 so an die Form der Rauchumlenkkammer 4 und deren Rauchabgänge 5 und 6 angepasst, dass der rohrförmige Isolator 10 mittig durch den vom Blinddeckel 8 abgedeckten Rauchabgang 5 oder 6 verläuft und die von dem Blinddeckel 8 getragene Sprühelektrode 12 immer mittig in dem mit dem Rauchrohr 7 verbundenen Rauchabgang 5 oder 6 der Rauchumlenkkammer 4 angeordnet ist (vgl. Fig. 1 u. Fig 2).

Die Figur 3 zeigt den Blinddeckel 8 im ausgebauten Zustand mit seiner Hochspannung-Zuleitung 9, dem Isolator 10, dem Elektrodenhalter 11 und der rechtwinklig zum Isolator 10 verlaufenden Sprühelektrode 10.

Im Betrieb lädt die Sprühelektrode 10 die in dem aus dem Brennraum 2 des Kaminofens aufsteigenden Rauch enthaltenen Staubpartikel elektrostatisch auf, sodass sich diese Staubpartikel an den als Abscheideelektrode dienenden Wandlungen der Rauchumlenkkammer und deren Rauchabgängen niederschlagen und von Zeit zu Zeit durch geeignete Maßnahmen, wie zum Beispiel Abblasen oder Rütteln, abgelöst und in den Brennraum 2 zurückgeführt werden können.

### Bezugszeichenliste

- 1: Gehäuse
- 2: Brennraum
- 3: Glasscheibe
- 4: Rauchumlenkkammer, 4a Umlenkblech, 4b Umlenkblech
- 5: vertikaler Rauchabgang
- 6: horizontaler Rauchabgang
- 7: Rauchrohr
- 8: Blinddeckel
- 9: Hochspannungs-Zuleitung
- 10: Isolator
- 11: Elektrodenhalter
- 12: Sprühelektrode

## Patentansprüche

1. Kaminofen mit einer oberhalb von dessen Brennraum(2) angeordneten Rauchumlenkkammer(4), die mit zwei gleichartig ausgestalteten Rauchabgängen(5,6) versehen ist, von denen der erste(5) nach oben und der zweite(6) nach hinten aus dem Kaminofen heraustritt, wobei jeweils einer dieser Rauchabgänge(5 oder 6) an ein zum Schornstein führendes Rauchrohr(7) angeschlossen ist, während der jeweils andere Rauchabgang(6 oder 5) durch einen Blinddeckel(8) verschlossen ist,
**dadurch gekennzeichnet,**
**dass** die Wandungen der Rauchumlenkkammer (4) und der sich anschließenden Rauchabgänge (5,6) als Abscheideelektroden einer elektrostatisch wirkenden Staubabscheidevorrichtung ausgebildet sind, und dass im Innenraum der Rauchumlenkkammer (4) eine Sprühelektrode (12) angeordnet ist, die elektrisch isoliert von dem Blinddeckel (8) getragen wird.

2. Kaminofen nach Anspruch 1, **dadurch gekennzeichnet,**
**dass** der die Sprühelektrode(12) tragende Blinddeckel (8) mit einer Hochspannung-Zuführungsleitung (9) verbunden ist, die von außen durch den Blinddeckel (8) hindurchgeführt ist und anschließend durch einen an der Innenseite des Blinddeckels (8) befestigten, rohrförmigen Isolator (10) verläuft, der bis in den Innenraum der Rauchumlenkkammer (4) ragt und an seinem distalen Ende mit einem Elektrodenhalter (11) versehen ist, der die mit der Hochspannungs-Zuführungsleitung (9) verbundene Sprühelektrode (12) in Position hält.

3. Kaminofen nach den Patentansprüchen 1 und 2, **dadurch gekennzeichnet, dass** der rohrförmige Isolator (10) mittig durch den vom Blinddeckel (8) abgedeckten Rauchabgang (5 oder 6) verläuft und die von dem Blinddeckel (8) getragene Sprühelektrode (12) mittig in dem mit dem Rauchrohr (7) verbundenen Rauchabgang (6 oder 5) angeordnet ist.

4. Kaminofen nach den Patentansprüchen 2 oder 3, **dadurch gekennzeichnet, dass** der rohrförmige Isolator (12) als Glasrohr ausgebildet ist, welches die Hochspannung-Zuführungsleitung (9) mit einem Abstand von mindestens 5 Millimeter umgibt.

5. Kaminofen nach Patentanspruch 4, **dadurch gekennzeichnet, dass** der als Glasrohr ausgebildete Isolator (10) evakuiert ist.

## Claims

1. Wood-burning stove with a smoke deflection chamber (4) arranged above its combustion chamber (2), which is provided with two similarly designed smoke outlets (5, 6), the first of which (5) exits the wood-burning stove upwards and the second (6) exits the wood-burning stove backwards, whereby one of these smoke outlets (5 or 6) is connected to a flue pipe (7) leading to the chimney, while the other smoke outlet (6 or 5) is closed by a blind cover (8),
**characterized in that**
that the walls of the smoke deflection chamber (4) and the adjoining smoke outlets (5, 6) are designed as separation electrodes of an electrostatic dust separation device, and that in the interior of the smoke deflection chamber (4) a spray electrode (12) is arranged which is carried and electrically insulated from the blind cover.

2. Wood-burning stove according to claim 1, **characterized in that**
that the blind cover (8) carrying the spray electrode (12) (8) is connected to a high-voltage supply line (9) which is fed through the blind cover (8) from the outside and then runs through a tubular insulator (10) attached to the inside of the blind cover (8), which extends into the interior of the smoke deflection chamber and is provided at its distal end with an electrode holder (11) which holds the spray electrode (12) connected to the high-voltage supply line (9) in position.

3. Wood-burning stove according to claims 1 and 2, **characterized in that** the tubular insulator (10) runs centrally through the smoke outlet (5 or 6) covered by the blind cover (8) and the spray electrode (12) carried by the blind cover (8) is arranged centrally in the smoke outlet (6 or 5) connected to the flue pipe (7).

4. Wood-burning stove according to claims 2 or 3, **characterized in that** the tubular insulator (12) is designed as a glass tube, which surrounds the high-voltage supply line (9) at a distance of at least 5 millimeters.

5. Wood-burning stove according to claim 4, **characterized in that** the insulator (10) designed as a glass tube is evacuated.

## Revendications

1. Poêle à bois avec une chambre de déviation des fumées (4) disposée au-dessus de sa chambre de combustion (2), qui est équipée de deux sorties de fumées (5, 6) de conception identique, dont la première (5) sort vers le haut et la seconde (6) sort vers l'arrière du poêle à bois, dans lequel une de ces sorties de fumée (5 ou 6) étant raccordée à un tuyau de fumée (7) menant à la cheminée, tandis que l'autre sortie de fumée (6 ou 5) est fermée par un couvercle aveugle (8),
**caractérisé en ce**
**que** les parois de la chambre de déviation des fumées (4) et des sorties de fumée adjacentes (5, 6) sont conçues comme des électrodes de séparation d'un dispositif de séparation de poussière à action électrostatique, et qu'une électrode de pulvérisation (12) est disposée à l'intérieur de la chambre de déviation de fumée (4), laquelle est portée de manière électriquement isolée du couvercle aveugle.

2. Poêle à bois selon la revendication 1, **caractérisé en ce que**
le couvercle aveugle (8) portant l'électrode de pulvérisation (12) est relié à une ligne d'alimentation haute tension (9) qui passe de l'extérieur à travers le couvercle aveugle (8) et s'étend ensuite à travers un isolateur tubulaire (10) fixé à l'intérieur du couvercle aveugle (8) qui s'étend jusqu'à l'intérieur de la chambre de déviation des fumées (4) et qui est muni à son extrémité distale d'un support d'électrode (11) qui maintient en position l'électrode de pulvérisation (12) reliée au câble d'alimentation haute tension (9).

3. Poêle à bois selon les revendications 1 et 2, **caractérisé en ce que** l'isolateur tubulaire (10) s'étend au centre à travers de la sortie de fumée (5 ou 6) recouvert par le couvercle aveugle (8) et que l'électrode de pulvérisation (12) portée par le couvercle aveugle (8) est disposée au centre de la sortie de fumée (6 ou 5) reliée au tuyau de fumée (7).

4. Poêle à bois selon les revendications 2 ou 3, **caractérisé en ce que** l'isolateur tubulaire (12) est conçu comme un tube en verre qui entoure la ligne d'alimentation haute tension (9) à une distance d'au moins 5 millimètres.

5. Poêle à bois selon la revendication 4, **caractérisé en ce que** l'isolateur (10) conçu comme un tube en verre est évacué.
